# EUROPÄISCHE PATENTSCHRIFT

(11) **EP 0 903 441 B1**
(45) Veröffentlichungstag und Bekanntmachung des Hinweises auf die Patenterteilung: **18.06.2003**
(21) Anmeldenummer: 98117622.5
(22) Anmeldetag: 17.09.1998
(51) Int. Cl.: E02D 3/12, E02D 3/10

(54) **Vorrichtung zum Einbringen von Zusatzmaterial**
Apparatus for placing an additive
Dispositif pour introduire un matériau additif

(30) Priorität: 20.09.1997 DE 29716935 U
(43) Veröffentlichungstag der Anmeldung: 24.03.1999
(73) Patentinhaber: KELLER GRUNDBAU GmbH, 63067 Offenbach (DE)
(72) Erfinder: Schiller, Konrad Dipl.-Ing.,, 63322 Rödermark (DE)
(74) Vertreter: Neumann, Ernst Dieter, Dipl.-Ing.

(56) Entgegenhaltungen:
- US-A- 3 303 656
- US-A- 3 648 467
- PATENT ABSTRACTS OF JAPAN vol. 009, no. 268 (M-424), 25. Oktober 1985 & JP 60 112918 A (KENSETSU KIKAI CHIYOUSA KK), 19. Juni 1985

## Beschreibung

Die Erfindung betrifft eine Vorrichtung zum Einbringen von schüttfähigem Zusatzmaterial in den Boden unter die Bodenoberfläche zum Verbessern der Tragfähigkeit des Bodens in Form eines Schleusenrüttlers, insbesondere für ein Stopfverdichtungsverfahren mit wiederholtem Absenken und Ziehen des Schleusenrüttlers. Dieser umfaßt einen Aufgabebehälter mit einer Aufgabeöffnung, ein sich unten an den Aufgabebehälter anschließendes vertikales Schleusenrohr mit einer unteren Austrittsöffnung, eine im unteren Bereich des Schleusenrohres befindliche Rüttlervorrichtung, und ein oberhalb der Rüttlervorrichtung eingebautes schräges Leitblech, das die Rüttlervorrichtung abdeckt und den freien Querschnitt des Schleusenrohrs reduziert.

Schleusenrüttler dieser Art werden von der Anmelderin unter der Bezeichnung β-Schleusenrüttler seit spätestens 1986 verwendet.

Stopfverdichtungsverfahren der vorstehend genannten Art zur Baugrundverbesserung mit den genannten Schleusenrüttlern sind allgemein bekannt. Dabei wird ein an einem Kran aufgehängter oder an einem Mäkler geführter Schleusenrüttler in den Boden versenkt und in die entstandene Bodenöffnung Grobmaterial, z.B. Bahnschotter, Grobkies oder Split eingebracht. Durch wiederholtes Aus- und Einfahren des Schleusenrüttlers in die Öffnung entsteht eine in sich verdichtete Säule aus Grobmaterial im Boden. Das ursprünglich die Bodenöffnung einnehmende Material wird verdrängt und der umgebende Boden somit in sich ebenfalls verdichtet. Durch die Erzeugung derartiger Säulen aus Grobmaterial in rasterförmiger Anordnung entsteht ein Baugrund mit insgesamt besseren Eigenschaften zur Bebauung. Bei dem Aus- und Einfahren um jeweils beispielsweise einen Betrag von 50 cm wird jeweils ein Teil der Bodenöffnung im Boden vom Schleusenrüttler freigegeben und gleichzeitig mit schüttfähigem Grobmaterial gefüllt. Bei anschließendem erneuten Absenken des Schleusenrüttlers entsteht das zuvor genannte Verdichten des Zusatzmaterials und Verdrängen von gewachsenem Bodenmaterial. Bei Verwendung der obengenannten Grobmaterialien Bahnschotter, Grobkies oder Split als Zusatzmaterial, läßt sich das genannte Stopfverdichtungsverfahren problemlos ausführen. Die Materialien sind jedoch teuer, müssen fraktioniert und in der Regel weit herantransportiert werden. Beim Versuch Sand einzusetzen, der ggfs. vor Ort beim Ausheben von Baugruben verfügbar ist, haben sich Probleme ergeben. Erdfeuchter Sand neigt zu Brücken- bzw. Dombildung im Schleusenrüttler, das ein Nachfließen des Sandes verhindert, wobei auch die Rüttlertätigkeit diese Brückenbildung im Schleusenrohr nicht zerstören kann. Die Probleme lassen sich bisher nur dadurch lösen, daß getrockneter und damit rieselfähiger Sand verwendet wird. Hierdurch entstehen wieder erhebliche zusätzliche Kosten und Zeitverluste, die diese Vorgehensweise unwirtschaftlich erscheinen lassen.

Hiervon ausgehend liegt der vorliegenden Erfindung die Aufgabe zugrunde, eine Vorrichtung bereitzustellen, mit der erdfeuchter Sand bei der Durchführung von Bodenverbesserungen mittels Schleusenrüttler, insbesondere im Stopfverdichtungsverfahren zum Einsatz gebracht werden können. Die Lösung hierfür besteht in einer Vorrichtung, bei der eine im Inneren des Schleusenrohres angeordnete in Längsrichtung verlaufende periodisch bewegbare Aufreißerstange vorgesehen ist, die sich bis in den reduzierten Querschnitt des Schleusenrohrs am Leitblech erstreckt. Eine periodische Betätigung im vorstehenden Sinne ist hierbei insbesondere eine ununterbrochene Hin- und Herbewegung, aber auch mit Unterbrechungen in zeitlichen Abständen durchgeführte Bewegungen, die dann beispielsweise nur einen Einzelhub umfassen müssen. Hin- und Herbewegung kann hierbei Hubbewegung und/oder Drehbewegung sein.

In bevorzugter Ausgestaltung reicht die Aufreißerstange vom Aufgabebehälter bis zum oberen Ende der Rüttlervorrichtung. Die Aufreißerstange kann insbesondere quer abstehende Dornen oder Haken aufweisen, um bei geringem Gewicht ihre Wirkung zu vergrößern. Die Aufreißerstange kann bevorzugt unmittelbar von einem doppelt wirksamen Stellzylinder oder von einem Drehantrieb über einen Kurbeltrieb betätigt werden, die jeweils im Aufgabebehälter angeordnet sind. Diese können wahlweise Hub- oder Drehbewegungen bewirken. Am unteren Ende der Aufreißerstange kann eine Längsführung oder Lagerbuchse vorgesehen sein.

Der Gegenstand der Erfindung wird nachstehend anhand der Zeichnungen, die ein bevorzugtes Ausführungsbeispiel für die erfindungsgemäße Vorrichtung wiedergeben erläutert.
- Figur 1: zeigt eine Baustellensituation mit einem Schleusenrüttler;
- Figur 2: zeigt einen Längsschnitt durch einen Schleusenrüttler gemäß der Erfindung.

In Figur 1 ist ein Raupenfahrzeug 11 mit einem daran befestigten aufgerichteten Mäkler 12 gezeigt, an dem ein Schleusenrüttler 13 befestigt ist, der in den Boden abgesenkt werden kann. Am Mäkler 12 ist weiterhin eine Aufgabeschurre 14 höhenverfahrbar befestigt, die in einer unteren Stellung mit durchgezogenen und in einer höchsten Stellung mit gestrichelten Linien dargestellt ist. Ein Laderfahrzeug 15 kann frisch ausgehobenen Sand in die Aufgabeschurre 14 in ihrer unteren Stellung einkippen, der in der oberen Stellung der Aufgabeschurre 14 in den Schleusenrüttler 13 abgelassen werden kann. Raupenfahrzeug 11 und Laderfahrzeug 15 stehen auf der Bodenoberfläche 21 auf, die durch eine erste tragfähige Bodenschicht 22 gebildet wird. Unterhalb dieser befindet sich eine weniger tragfähige Bodenschicht 23. Im Boden selber sind zwei parallele Stopfverdichtungssäulen 24, 25 dargestellt, von denen letztere in senkrechter Achse des Schleusenrüttlers 13 liegt. Für die Herstellung einer weiteren Stopfverdichtungssäule ist somit zunächst das Raupenfahrzeug 11 zu verfahren und dann der Schleusenrüttler 13 mittels des Mäklers 12 erneut abzusenken.

In Figur 2 ist der Schleusenrüttler 13 mit den Einzelheiten Aufgabebehälter 27, Schleusenrohr 28 und Rüttleranordnung 29 dargestellt. Der Aufgabebehälter 27 hat seitlich eine Einfüllöffnung 30, durch die der Sand aus der vorher genannten Aufgabeschurre eingebracht wird. Unten weist der Aufgabebehälter 27 ein Bodenventil 31 auf, mit dem der Aufgabebehälter 27 gegenüber dem anschließenden Schleusenrohr 28 verschließbar ist. Im unteren Teil des Schleusenrohres 28 befindet sich ein schräges Leitblech 32, das die innerhalb des Querschnittes des Schleusenrohres 28 eingebaute Rüttlervorrichtung 29 abdeckt und das den freien Querschnitt des Schleusenrohres 28 bis zu einer Schleusenöffnung 33 reduziert. Oberhalb des Leitbleches 32 ist durch eine gestrichelte Kreisbogenlinie angedeutet, wie eine selbsttragende Brückenbildung im Schleusenrüttler entstehen kann, unterhalb derer der Sand abgeflossen ist, ohne daß neuer Sand nachrutschen kann. Im Bereich einer Flanschverbindung 34 zwischen Aufgabebehälter 27 und Schleusenrohr 28 ist ein Stellzylinder 35 gezeigt, an dem eine senkrechte Aufreißerstange 36 befestigt ist. Diese kann sich bis in den zuvor genannten reduzierten Querschnitt des Schleusenrohres 28 erstrecken und unten in einer Längsführung 38 geführt sein. An der Aufreißerstange 36 sind quer abstehende Dornen 37 zur Erhöhung der Wirkung regelmäßig angeordnet. Mittels des Stellzylinders 35 ist die Aufreisserstange 36 periodisch in Achsrichtung im Schleusenrohr 28 bewegbar, um die Brückenbildung gemäß der Bogenlinie zu verhindern. Brückenbildung bedeutet hierbei eine sich im Sand ausbildende selbsttragende Gewölbeform, die ein Nachfließen von Sand blockiert.

### Bezugszeichenliste

- 11: Raupenfahrzeug
- 12: Mäkler
- 13: Schleusenrüttler
- 14: Schurre
- 15: Laderfahrzeug
- 16: -

- 21: Bodenoberfläche
- 22: Bodenschicht
- 23: Bodenschicht
- 24: Materialsäule
- 25: Materialsäule
- 26: -
- 27: Aufgabebehälter
- 28: Schleusenrohr
- 29: Rüttlervorrichtung
- 30: Einführöffnung
- 31: Bodenventil
- 32: Leitblech
- 33: Schleusenöffnung
- 34: Flansche
- 35: Stellzylinder
- 36: Aufreißerstange
- 37: Dorne
- 38: Längsführung
- 39: Austrittsöffnung

## Patentansprüche

1. Vorrichtung zum Einbringen von schüttfähigem Zusatzmaterial in den Boden unter die Bodenoberfläche zum Verbessern der Tragfähigkeit des Bodens, in Form eines Schleusenrüttlers (13), umfassend einen Aufgabebehälter (27) mit einer Aufgabeöffnung (30), ein sich unten an den Aufgäbebehälter (27) anschließendes vertikales Schleusenrohr (28) mit einer unteren Austrittsöffnung (39), eine im unteren Bereich des Schleusenrohres (28) befindliche Rüttlervorrichtung (29), und ein oberhalb der Rüttlervorrichtung (29) eingebautes schräges Leitblech (32), das die Rüttlervorrichtung (29) abdeckt und den freien Querschnitt des Schleusenrohrs (28) reduziert,
**gekennzeichnet durch**
eine im Inneren des Schleusenrohres (28) angeordnete in Längsrichtung verlaufende periodisch bewegbare Aufreißerstange (36), die sich bis in den reduzierten Querschnitt des Schleusenrohrs (28) am Leitblech (32) erstreckt.

2. Vorrichtung nach Anspruch 1,
**dadurch gekennzeichnet,**
**daß** die Aufreißerstange (36) vom Aufgabebehälter (27) bis zum oberen Ende der Rüttlervorrichtung (29) reicht.

3. Vorrichtung nach Anspruch 1 oder 2,
**dadurch gekennzeichnet,**
**daß** an der Aufreißerstange (36) quer abstehende Dorne (37) oder Haken angebracht sind.

4. Vorrichtung nach einem der Ansprüche 1 bis 3,
**dadurch gekennzeichnet,**
**daß** die Aufreißerstange (36) unmittelbar von einem doppelt wirksamen Stellzylinder (35) bewegbar ist.

5. Vorrichtung nach einem der Ansprüche 1 bis 3,
**dadurch gekennzeichnet,**
**daß** die Aufreißerstange (36) von einem Drehantrieb über einen Kurbeltrieb bewegbar ist.

6. Vorrichtung nach einem der Ansprüche 1 bis 5,
**dadurch gekennzeichnet,**
**daß** das untere Ende der Aufreißerstange (36) in einer Längsführung (38) gehalten ist.

## Claims

1. A device for introducing pourable additional material into the soil underneath the soil surface for improving the load bearing capacity of the soil, said device being provided in the form of a bottom feed vibrator (13) comprising a charging container (27) with a charging aperture (30), a vertical transporting pipe (28) adjoining the lower end of the charging container (27) and having a lower exit aperture (39), a vibrating device (29) arranged in the lower region of the transporting pipe (28) and an inclined guiding plate (32) which is built in above the vibrating device (29) and which covers the vibrating device (29) and reduces the free cross-section of the transporting pipe (28),
**characterised by**
a longitudinally extending, periodically movable tearing-out rod (36) which is arranged inside the transporting pipe (28) and which extends into the reduced cross-section of the transporting pipe (28) at the guiding plate (32).

2. A device according to claim 1,
**characterised in**
**that** the tearing-out rod (36) extends from the charging container (27) to the upper end of the vibrating device (29).

3. A device according to claim 1 or 2,
**characterised in**
**that** transversely projecting mandrels (37) or hooks are attached to the tearing-out rod (36).

4. A device according to any one of claims 1 to 3,
**characterised in**
**that** the tearing-out rod (36) can be moved directly to a doubly effective actuating cylinder (35).

5. A device according to ant one of claims 1 to 3,
**characterised in**
**that** the tearing-out rod (36) is moved by a rotary drive via a crank drive.

6. A device according to any one of claims 1 to 5,
**characterised in**
**that** the lower end of the tearing-out rod (36) is held in longitudinal guiding means (38).

## Revendications

1. Dispositif pour introduire un matériau additif en vrac dans le sol, sous la surface du sol, dans le but d'améliorer la force portante du sol, sous forme d'un vibreur à sas (13), comprenant un récipient d'alimentation (27) avec une ouverture d'alimentation (30), un tube de sas (28) vertical, doté d'une ouverture de sortie (39) inférieure, adjacent sous le récipient d'alimentation (27), un dispositif vibrateur (29) se trouvant dans la partie inférieure du tube de sas (28), et une tôle de guidage (32) inclinée intégrée au-dessus du dispositif vibrateur (29), laquelle tôle recouvre le dispositif vibrateur (29) et réduit la section libre du tube de sas (28),
**caractérisé par**
une perche défonceuse (36) s'étendant dans le sens longitudinal, déplaçable périodiquement, placée à l'intérieur du tube de sas (28), laquelle perche s'étend jusque dans la section réduite du tube de sas (28) près de la tôle de guidage (32).

2. Dispositif selon la revendication 1, **caractérisé en ce que** la perche défonceuse (36) s'étend du récipient d'alimentation (27) jusqu'à l'extrémité supérieure du dispositif vibrateur (29).

3. Dispositif selon la revendication 1 ou 2, **caractérisé en ce que** des mandrins (37) ou des crochets saillants en direction transversale sont fixés sur la perche défonceuse (36).

4. Dispositif selon l'une des revendications 1 à 3, **caractérisé en ce que** la perche défonceuse (36) est déplaçable directement par un cylindre de réglage (35) à double effet.

5. Dispositif selon l'une des revendications 1 à 3, **caractérisé en ce que** la perche défonceuse (36) est déplaçable par un moteur à l'aide d'une commande à manivelle.

6. Dispositif selon l'une des revendications 1 à 5, **caractérisé en ce que** l'extrémité inférieure de la perche défonceuse (36) est maintenue dans un guidage longitudinal (38).
